# DEMANDE DE BREVET EUROPEEN

(11) **EP 0 153 252 A1**
(43) Date de publication de la demande: **28.08.1985**
(21) Numéro de dépôt: 85400280.5
(22) Date de dépôt: 18.02.1985
(51) Int. Cl.: A43B 3/12

(54) **Procédé de montage d'un article chaussant tel que nu-pieds ou sandales et article chaussant obtenu**

(30) Priorité: 16.02.1984 FR 8402357
(71) Demandeur: Valat, Genevieve, F-93150 Le Blanc Mesnil (FR)
(72) Inventeur: Valat, Genevieve, F-93150 Le Blanc Mesnil (FR)

(57) **Abrégé**

L'invention concerne un procédé de montage d'un article chaussant tel que nu-pied ou sandale, caractérisé en ce qu'on réalise une semelle pourvue de cavités s'étendant perpendiculairement à l'axe longitudinal de la semelle, on engage au moins une lanière dans l'une des cavités, on forme une boucle et on attache la lanière sur le pied pour bloquer l'article chaussant au pied de l'utilisateur.

La semelle (1) est constituée de cavités (2) dans lesquelles on introduit une lanière pour fixer la semelle au pied de l'utilisateur.

Le procédé selon l'invention est particulièrement destiné à fixer l'article chaussant au pied de l'utilisateur.

## Description

La présente invention concerne un procédé de montage d'un article chaussant tels que nu-pieds ou sandales et l'article chaussant obtenu.

On connaît déjà des procédés de montage d'articles chaussants tels que nu-pieds et sandales constitués d'une semelle d'usure et de lanières: Selon les procédés de fabrication les lanières sont fixées définitivement sur la semelle. Il en résulte une complexité de fabrication plus grande d'où un prix de revient plus élevé. En outre, la conception de tels articles chaussants ne permet pas à l'utilisateur de varier l'apparence esthétique du nu-pied ou de la sandale et aussi de s'adapter à toutes formes de nu-pieds.

La présente invention a pour but de créer un procédé de montage d'un article chaussant d'une mise en oeuvre facile permettant à l'utilisateur de créer l'aspect esthétique du nu-pied ou de la sandale au gré de sa fantaisie.

La présente invention a également pour but de créer un procédé de montage assurant la bonne fixation de l'article chaussant sur le pied de l'utilisateur.

Enfin, la présente invention a pour but de créer un article chaussant d'une fabrication peu chère et personnalisée, l'utilisateur pouvant créer l''esthétique de l'article chaussant et adapter cet article chaussant quelles que soient les formes du pied.

A cet;effet, l'invention concerne un procédé de montage d'un article chaussant tel que nu-pied ou sandale, caractérisé en ce qu'on réalise une semelle en une seule pièce ou en deux pièces, pourvue de cavités s'étendant perpendiculairement à l'axe longitudinal de la semelle, on engage au moins une lanière dans l'une des cavités, on forme une boucle et on attache la lanière sur le pied pour bloquer l'article chaussant.

L'invention concerne également l'article chaussant obtenu par la mise en oeuvre du procédé, du type comportant une semelle d'usure et des lanières de fixation, article chaussant caractérisé en ce-qu'il comporte des lanières amovibles permettant de bloquer l'article chaussant sur le pied de l'utilisateur.

Suivant une autre caractéristique de l'invention, la semelle réalisée en une seule pièce ou en deux pièces assemblées est pourvue d'au moins une cavité formant un passage perpendiculaire à l'axe longitudinal de l'article chaussant sur toute la largeur de la semelle, ce passage recevant une lanière de fixation.

L'invention se caractérise et se personnalise par un nombre différent de cavités pouvant s'étendre tout le long de la semelle de l'article chaussant toujours perpendiculairement à l'axe longitudinal.

Ainsi, le nombre des cavités, la grosseur des cavités, la forme des cavités et leurs espacements peuvent être tous différents les uns des autres.

L'invention a pour but de réaliser un grand nombre de combinaisons avec les lanières ou lacets amovibles permettant le changement de couleur, suivant les vêtements ou accessoires portés par l'utilisateur, les lanières pouvant être multicolores de largeur, de forme et de matières différentes.

La réalisation de cette invention peut comporter une semelle fabriquée en matières ou produits divers tels que cuir, matière synthétique, caoutchouc, bois, pouvant être dûrs, demi-durs, souples, ainsi que de couleurs différentes.

La réalisation de cette invention peut comporter une semelle de différentes épaisseurs avec une hauteur de talon très variable suivant un talon compensé ou séparé (style talon aiguille) mais toujours pourvue de cavités.

Suivant les caractéristiques de l'invention de la semelle pourvue de cavités, le passage des lanières ou lacets dans les cavités peut se pratiquer de différentes façons de sorte que ces lanières soient croisées sur le dessus du pied, partant de l'avant du pied vers l'arrière soit en faisant le tour de la cheville ou passage simple derrière le talon, de nombreuses combinaisons aussi diverses et esthétiques sont réalisables au gré, aux idées, à la fantaisie de chaque utilisateur.

La présente invention sera mieux comprise à l'aide d'un mode de réalisation de l'article chaussant, représenté sur les dessins ci- joints dans lesquels :
- la figure 1 est une vue de côté d'un premier mode de réalisation de la semelle,
- la figure 2 est une vue de côté d'un second mode de réalisation de la semelle,
- la figure 3 est une vue de côté d'un premier mode de réalisation de l'article chaussant,
- la figure est une vue de côté d'un second mode de réalisation de l'article chaussant.
- la figure 5 est une vue de côté d'un troisième mode de réalisation de l'article chaussant,
- la figure 6 est une vue en perspective d'un mode de réalisation de l'article chaussant,
- la figure 7 est une vue en perspective d'un autre mode de réalisation de l'article chaussant.

Selon la figure 1, la semelle 1 de l'article' chaussant est réalisée en une seule pièce. La semelle est réalisée en un matériau souple ou.rigide. Elle est pourvue sur toute sa longueur de cavités 2 perpendiculaires à l'axe longitudinal de la semelle. Ces cavités 2 traversent la semelle sur toute la largeur de cette dernière. Elles'sont destinées à recevoir des lanières, complément essentiel pour former l'article chaussant. Les cavités 2' sont en outre disposées l'une à côté de l'autre sur la majeure partie de la longueur de la semelle 1.

Selon la figure 2, la semelle 3 est réalisée en deux parties 4 et 5, ces parties 4 et 5 sont soudées l'une à l'autre.La semelle 3 est également réalisée en un matériau souple ou rigide. La semelle 3 est également pourvue de cavités transversales 6 traversées par des lanières selon les flèches F pour la fixation de l'article chaussant sur le pied de l'utilisateur.

Selon la figure 3, l'article chaussant 7 est pourvu d' une semelle_{'}8 en une pièce ou en deux pièces soudées conforme aux figures 1 et 2 précédentes. La semelle 8 est pourvue de cavités 9 s'étendant sur toute la largeur de la semelle et disposées l'une à côté de l'autre sur la majeure partie de la longueur de cette semelle.

L'article chaussant 7 est pourvu en outre de lanières 10,11 amovibles susceptibles d'être mises en place facilement par l'utilisateur et permettant le blocage de l'article chaussant 7. sur le pied. (Il en est de même pour les figures 4,5,6 et 7).

L'article chaussant peut comporter un système quelconque de fermeture (boucle, velcro, pression, laçage, etc...).

L'article chaussant décrit aux figures 3,4,5,6 et 7 est donc monté à partir d'une semelle en une pièce ou en deux pièces soudées l'une à l'autre, cette semelle étant pourvue de cavités. Les cavités s'étendent sur toute la largeur de la semelle dans le sens perpendiculaire à l'axe longitudinal de l'article chaussant. On enfile des lanières dans les cavités et à l'aide d'organes de fermeture cités ci-dessus, on bloque l'article chaussant sur le pied de l'utilisateur. Ce procédé de montage permet une fabrication simple et rapide.

La conception particulière de l'article chaussant permet une interchangeabilité des lanières et donc de faire varier l'aspect esthétique de la chaussure en fonction de l'imagination de l'utilisateur. En outre, la disposition particulière des cavités sur toute la longueur de la semelle permet de régler les lanières faisant office de brides suivant la morphologie particulière du pied de l'utilisateur.

L'article chaussant décrit aux figures 3,4,5,6 et 7 précédentes est donc modulable à l'aide d'une ou plusieurs lanières de type de matériaux ou de coloris différents. Ceci perme-t de faire varier l'aspect esthétique de l'article chaussant tout en conservant la même base constituée par la semelle représentée aux figures 1 et 2.

Selon la figure 8, la mise en oeuvre du procédé de fixation de l'article chaussant peut être facilitée par un outil tel que crochet que l'on passe dans la cavité, sur toute la largeur de la semelle, pour permettre le passage de la lanière, cette dernière étant munie d'un cercle métallique.

## Revendications

1°) Procédé de montage d'un article chaussant tels que nu-pieds ou sandales, caractérisé en ce qu'on réalise une semelle (1, 3 ) en une seule pièce ou en deux pièces, pourvue de cavités (2,6) s'étendant perpendiculairement à l'axe longitudinal de la semelle (1,3), on engage au moins une lanière (10,11) dans l'une des cavités (2,6,9) , on forme une boucle et on attache la lanière (10, 11) sur le pied pour bloquer l'article chaussant.

2°) Article chaussant tels que nu-pieds ou sandales, obtenu par la mise en oeuvre de ce procédé, du type comportant une semelle d'usure et des lanières de fixation, article chaussant caractérisé en ce qu'il comporte des lanières (10,11) amovibles permettant de bloquer l'article chaussant sur le pied de l'utilisateur.

3°) Article chaussant conforme à la revendication 2 précédente , caractérisé en ce que la semelle (1,3), réalisée en une seule pièce ou en deux pièces assemblées, est pourvue d'au moins une cavité (2, 6, 9) formant un passage perpendiculaire à l'axe longitudinal de l'article chaussant (7) sur toute la largeur de la semelle, ce passage recevant une lanière de fixation (10,11).

4°) Article chaussant conforme aux revendications 2 et 3 précédentes, caractérisé en ce que les cavités (9) transversales sont ménagées l'une à côté de l'autre sur la majeure partie de la longueur de la semelle.

5°) Article chaussant conforme à l'une quelconque des revendications 2 à 4 précédentes, caractérisé en ce que les lanières (10,11) sont munies d'un système de fermeture quelconque (boucle, velcro, pression, laçage, etc...) .

6°) Article chaussant conforme aux revendications 2 à 5 précédentes , caractérisé en ce que la mise en oeuvre du procédé de fixation de l'article chaussant peut être facilité par un outil tel que crochet que l'on passe dans la cavité, sur toute la largeur de la semelle, pour permettre le passage de la lanière, cette dernière étant munie d'un cercle métallique.

7°) Article chaussant conforme aux revendications de I à 6 précédentes, caractérisé en ce que la partie inférieure du talon ( Fig 9 ) soit séparée de la semelle comportant au moins une cavité ouverte ( I2 ) formant un passage perpendiculaire à l'axe longitudinal de l'article chaussant sur toute la largeur du talon, ce passage ( I3 ) recevant une lanière de fixation.

8°) Article chaussant conforme aux revendications 7 précédentes, caractérisé en-ce qu'on réalise la partie du talon de plusieurs hauteurs et de formes'différentes, pour permettre le ou les changements de modéles.
